# EUROPÄISCHE PATENTSCHRIFT

(11) **EP 1 105 025 B1**
(45) Veröffentlichungstag und Bekanntmachung des Hinweises auf die Patenterteilung: **23.07.2003**
(21) Anmeldenummer: 98937384.0
(22) Anmeldetag: 19.08.1998
(51) Int. Cl.: A47G 23/06, A47G 19/22, A47G 21/02

(54) **SERVIERTABLETT**
SERVING TRAY
PLATEAU POUR LE SERVICE

(43) Veröffentlichungstag der Anmeldung: 13.06.2001
(73) Patentinhaber: Walch, Christophe, 4052 Basel (CH)
(72) Erfinder: Walch, Christophe, 4052 Basel (CH)
(74) Vertreter: Braun, André
(86) Internationale Anmeldenummer: CH9800348
(87) Internationale Veröffentlichungsnummer: WO00010436

(56) Entgegenhaltungen:
- DE-U- 8 707 605
- FR-A- 1 408 476
- US-A- 2 924 372
- US-A- 3 029 969

## Beschreibung

Die Erfindung betrifft ein Serviertablett mit den für eine Standardverpflegung erforderlichen Tellern, Besteckteilen und Trinkgefässen, das einen Tablettteil mit mindestens einem angeformten Trog und einer mit dem Trog drehbar verbundenen Klappe umfasst.

In Situationen, in denen es auf eine möglichst rationelle Verpflegungsverteilung ankommt, beispielsweise in Flugzeugen, Spitälern etc., kommen Serviertabletts zum Einsatz, auf denen sich möglichst alle für die Verpflegung erforderlichen Teile befinden. Bisher werden zu diesem Zweck herkömmliche Tabletts und Zusatzteile verwendet. Dies hat mehrere Nachteile. Aus Platzgründen besitzt das Tablett meistens die kleinstmöglichen Abmessungen, bei denen Teller, Besteck und Trinkgefässe gerade noch Platz haben. Dies hat aber zur Folge, dass das Tablett beim Essen zu klein ist, so dass einzelne Besteckteile, Gefässe oder auch Teile der Verpflegung neben das Tablett gelegt oder gestellt werden müssen. Dies erhöht die Gefahr des Umstossens oder Herabfallens von Trinkgefässen oder Besteckteilen und der damit verbundenen Beschmutzung der Kleidung.

Auch beim Abräumen hat ein solchermassen minimiertes Tablett zu wenig Platz für alles, wenn die ursprüngliche optimierte Anordnung aller Teile nicht mehr gegeben ist. Einzelne Teile, vor allem Verpackungen etc., müssen separat eingesammelt werden. Dies stellt eine erhebliche Mehrbelastung des Bedienungspersonals dar.

Ein weiterer Nachteil der herkömmlichen Bestecke besteht darin, dass ihre Handhabung für eine Situation ausgelegt ist, in welcher der Essende am Tisch ausreichend Platz für die notwendigen Bewegungen hat. In beengten Situationen ergeben sich mit diesen Bestecken oft Schwierigkeiten, die von weniger geschickten Benutzern nur schlecht gemeistert werden können.

Nachteilig ist in dem geschilderten Zusammenhang auch die traditonelle Form der Trinkgefässe. Beim Servieren und beim Abräumen befinden sich diese meist liegend auf dem Tablett. Durch ihre zylindrische Form neigen sie dazu, auf dem Tablett hin und her und nicht selten auch vom Tablett herunter zu rollen.

Aus DE-U-8 707 605 ist ein tablettartiger Speisenbehälter bekannt, der ein ausklappbares Ablageteil besitzt, auf dem sich Verpackungsreste und dergl. ablegen lassen. Dieses Ablageteil bildet im aufgeklappten Zustand ein zusätzliches Volumen, das vor dem Zuklappen wieder geleert werden muss, weil es im zugeklappten Zustand nicht zur Verfügung steht. Dies ist ein Nachteil, der von der vorübergehenden Verfügbarkeit einer zusätzlichen Ablage nicht aufgewogen wird.

Der Erfindung liegt die Aufgabe zugrunde, ein Serviertablett bereitzustellen, dass die geschilderten Nachteile nicht aufweist.

Erfindungsgemäss wird dies mit einem Tablett gelöst, das sich dadurch auszeichnet, dass die Klappe aus einer in ihrer zugeklappten Endposition den Trog überdeckenden Haube und einem das Tablettteil teilweise überdeckenden Deckel besteht, und dass die den Trog überdeckende Haube der Klappe sich im geöffneten Zustand unter der Unterseite des Trogs befindet.

Im folgenden wird anhand der beiliegenden Zeichnungen ein Ausführungsbeispiel der Erfindung beschrieben. Es zeigen
- Fig. 1: ein erfindungsgemässes Serviertablett;
- Fig. 2: das Tablett im aufgeklappten Zustand;
- Fig. 3: einen Schnitt entlang III-III durch das Tablett;
- Fig. 4: die Unteransicht eines Tellers;
- Fig. 5 - 8: Besteckteile und
- Fig. 9 - 10: Trinkgefässe.

Wie die Fig. 1-3 zeigen besteht das Serviertablett aus einem festen Grundteil 1 und einer an diesem drehbar angelenkten Klappe 2. Der Grundteil 1 ist unterteilt in einen flachen rechteckigen Tablettteil 3 mit einem Boden 4 und auf drei Seiten umlaufenden Wänden 5. Die Oberfläche des Bodens 4 ist mit rasterförmig angeordneten Rippen 6 versehen. Auf der vierten Seite des Tablettteils 3 ist ein Trog 7 mit eckigem Querschnitt und ein weiterer Trog 8 mit teilzylindrischem Querschnitt angeformt. Der erste Trog 7 ist vom Tablettteil 3 durch eine zum Boden senkrechte Wand 9 getrennt, die höher ist als die andren Wände 5. Gegenüber dieser senkrechten Wand ist der Trog 7 durch eine schräge Wand 10 und auf den beiden Stirnseiten durch entsprechende trapezförmige Wände 11 begrenzt.

Der anschliessende runde Trog 8 besitzt vollkreisförmige Stirnwände 12. Die langen Oberkanten der beiden Tröge 7, 8, sowie die Oberkanten der Stirnwände des eckigen Trogs 7 liegen in einer Ebene. Die kreisförmigen Stirnwände 12 des runden Trogs ragen über diese Ebene hinaus.

Die drehbar angelenkte Klappe 2 besteht aus einem flachen rechteckigen Deckel 13 und einer längsseitig daran angeformten Haube 14 mit teilzylindrischem Querschnitt und vollkreisförmigen Stirnwänden 15. Die Haube 14 hat einen Innendurchmesser, der geringfügig grösser ist als der Aussendurchmesser des runden Trogs 8 und ist auch geringfügig länger als letzterer, so dass sie diesen aussen umfassen kann.

Die Haube 14 ist am runden Trog 8 mittels kurzen Drehbolzen 17 durch die Zentren der einander benachbarten kreisförmigen Stirnwände drehbar befestigt. Durch diese drehbare Befestigung kann die Klappe 2 zwischen der in Fig. 1 gezeigten geschlossenen Position und der in Fig. 2 gezeigten geöffneten Position bewegt werden. Beim Aufklappen wird die Haube mit ihrer äusseren Kante unter den Trog 8 geschoben. Die Aufklappbewegung ist durch zweierlei Anschläge begrenzt: erstens stösst die äussere Kante der Haube an der Schrägwand des eckigen Trogs 7 an und zweitens besitzt der flache Deckel 13 zwei über die innere Kante der Haube 14 ragende Verlängerungen, die beim Aufklappen auf der äusseren Kante des runden Trogs 8 zum Aufliegen kommen. Diese Anschläge sind so abgestimmt, dass im voll aufgeklappten Zustand der Deckel 13 horizontal steht.

In der geschlossenen Position bilden die Aussenseiten des Trogs 8 und der Haube 14 zusammen eine annähernd zylindrische Fläche, die als bequemer Griff zum Tragen des Tabletts dient. Die Fuge zwischen dem runden Trog 8 und der schrägen Wand des eckigen Trogs 7 erlaubt ein weitgehendes Herumgreifen um diese zylindrische Grifffläche und damit ein sicheres Halten und Tragen des Tabletts. Die beiden äusseren Kanten des Troges und der Haube haben in der geschlossenen Position einen Abstand von etwa einem halben Zentimeter voneinander, um beim Tragen ein Einzwicken der Haut zu vermeiden. An der Oberkante der senkrechten Wand des eckigen Trogs sind zwei Nocken 40 vorgesehen, die im zugeklappten Zustand der Klappe 2 in entsprechende Ausnehmungen des Deckels einrasten. Dadurch wird ein Verschieben der Klappe 2 gegenüber dem Grundteil 1 beim Tragen des Tabletts verhindert.

Die beiden Tröge 7,8 sind in der geschlossenen Position durch den Deckel 13 und die Haube 14 überdeckt und bilden somit langgestreckte geschlossene Kammern.

In der offenen Position sind die beiden Tröge 7,8 geöffnet, und der Deckel 13 bildet eine Vergrösserung der Nutzfläche des Tabletts.

In den Fig. 1 und 2 ist auch gezeigt, wie das Serviertablett mit Tellern, Besteckteilen und Trinkgefässen bestückt ist. Selbstverständlich ist die gezeigte Bestückung nur als Beispiel gedacht und kann jederzeit beliebig abgewandelt werden. Auf dem Tablettteil 3 stehen zwei kleine Teller 18, 19 und ein grosser Teller 20. Die Teller sind rechteckig und besitzen auf ihrer Unterseite rasterförmig angebrachte Rillen 21, die auf die Rippen 6 passen und das Rutschen der Teller auf dem Tablett verhindern. Die Tellerränder sind so hoch, dass sie in der Ebene liegen, die durch die Oberkanten der beiden Tröge definiert ist. Auf diese Weise kommt der Deckel im geschlossenen Zustand bei der in Fig. 1 gezeigten Telleranordnung über die beiden kleinen Teller zu liegen und hält diese unverrückbar fest.

Das Besteck 22 befindet sich, wie in Fig. 2 sichtbar, in dem runden Trog 8. Auf diese Weise ist es nicht notwendig, das Besteck separat in einer Folienhülle zu verpacken. Nach Beendigung der Verpflegung kann das Besteck wieder in einem der Tröge und alle Abfälle, Verpackungsteile etc. im anderen Trog versorgt werden. Dadurch besteht kaum noch die Gefahr, dass solche Teile beim Abräumen vom Tablett fallen und nachher separat eingesammelt werden müssen.

Das aus einem Messer 23, einer Gabel 28, einem Esslöffel 31 und einem Teelöffel 32 bestehende Besteck 22 ist so geformt, dass es mit wenig raumgreifenden Bewegungen optimal bestimmungsgemäss benutzt werden kann. In diesem Sinn kann es mit dem Tablett eine funktionelle Einheit bilden.

Das Messer 23 besitzt eine gegenüber dem Griff 24 um ca. 30° abgewinkelte Klinge 25. Dadurch ist es möglich, die Schneidbewegung aus dem Handgelenk ohne grosse Armbewegung vorzunehmen. Die Klinge besitzt auf ihren beiden Seiten geschärfte Schneiden 26, um rechts- und linkshändig benutzt zu werden. Der Griff 24 besitzt einen etwa dreieckigen Querschnitt, damit das Messer auf dem Tellerrand mit der Klinge in der richtigen Schneidposition liegen bleibt. Ausserdem ist der Griff auf der Innenseite mit einer ergonomischen Daumenmulde 27 versehen, um die Handhabung bequemer zu machen. Demselben Zweck dient eine Kurvenform der Schneiden.

Die Gabel 28 besitzt stark gekrümmte Zähne 29. Dadurch werden die Speisestücke in der zum Tablett senkrechten Richtung aufgespiesst, so dass auf den Teller keine laterale Kraft wirkt, die ihn zum Verrutschen bringen würde. Ausserdem wird dadurch die Bedienung der Gabel aus dem Handgelenk heraus ohne grosse Armbewegung zu möglich. Durch die gekrümmte Form eignet sich die Gabel auch besonders für einen Schöpfvorgang. Auf der Rückseite besitzt der Griff eine ergonomische Fingermulde 30.

Die beiden Löffel 31, 32 sind so geformt, dass sie seitlich benutzt werden können, um grössere Armbewegungen zu vermeiden. Ausserdem ist der kleine Löffel 32 so abgewinkelt, dass er leichter und ohne aufwendige Bewegung in engen Trinkgefässen benutzt werden kann.

Eine speziell für das Tablett geeignete Tasse 33 besitzt einen ovalen Boden 34, der zusammen mit einem ergonomisch geformten Griff 35 das Rollen der Tasse verhindert, wenn diese liegt. Die Form des Griffs erlaubt eine präzise Handhabung der Tasse. Der Boden der Tasse ist mit einer kreisförmigen Erhebung versehen, deren Durchmesser dem Rastermass der Rippen 6 entspricht, so dass die Tasse in einem Rasterquadrat gegen Verrutschen gesichert ist, aber gedreht werden kann.

Ein speziell für das Tablett geeignetes Glas 36 ist asymmetrisch und besitzt eine abgeplattete Rückseite 37, auf der das Glas stabil liegt, ohne zu rollen. Um den Schwerpunkt über die Mitte des Fusses 38 zu bringen, ist die Achse des Glases leicht schräg geneigt.

Für die Teller sind Abdeckungen 39 vorgesehen, die aus einer plissierten oder gewellten Folie bestehen. Durch die Falten bzw. Wellen sind die Abdeckungen gegenüber Belastungen formbeständig und können trotzdem quer zu den Falten bzw. Wellen zusammengerollt werden, damit sie in einem der Tröge versorgt werden können.

## Patentansprüche

1. Serviertablett mit den für eine Standardverpflegung erforderlichen Tellern, Besteckteilen und Trinkgefässen, das einen Tablettteil (1) mit mindestens einem angeformten Trog (8) und einer mit dem Trog (8) drehbar verbundenen Klappe (2) umfasst, **dadurch gekennzeichnet, dass** die Klappe (2) aus einer in ihrer zugeklappten Endposition den Trog (8) überdeckenden Haube (14) und einem das Tablettteil (1) teilweise überdeckenden Deckel (13) besteht, und dass die den Trog (8) überdeckende Haube (14) der Klappe (2) sich im geöffneten Zustand unter der Unterseite des Trogs (8) befindet.

2. Serviertablett nach Anspruch 1, **dadurch gekennzeichnet, dass** der Trog (8) und die den Trog überdeckende Haube (14) teilzylindrische Querschnitte aufweisen, derart, dass sie im zugeklappten Zustand zusammen einen zylindrischen Griff bilden.

3. Serviertablett nach Anspruch 1, **dadurch gekennzeichnet, dass** die Haube (14) eine äussere Längskante besitzt, die sich beim Aufklappen unter die Trogunterseite bewegt und einen Anschlag bildet, welcher die Klappe (2) in der aufgeklappten Endposition horizontal hält.

## Claims

1. Serving tray with the plates, cutlery and drinking vessels required for a standard meal, comprising a tray part (1) with at least one moulded-on trough (8) and a flap (2) joined to the trough (8) so as to swivel, **characterized in that** the flap (2) consists of a hood (14) that covers the trough (8) in its final closed position, and of a lid (13) that partially covers the tray part (1), and **in that**, in the open position, the hood (14) of the flap (2), covering the trough (8), is located underneath the trough (8).

2. Serving tray according to Claim 1, **characterized in that** the trough (8) and the hood (14) covering the trough have partially cylindrical cross-sections so that, in the closed position, they together form a cylindrical handle.

3. Serving tray according to Claim 1, **characterized in that** the hood (14) has an outer longitudinal edge which, when the hood is opened, moves underneath the trough and forms a stop to keep the flap (2) horizontal in the final open position.

## Revendications

1. Plateau de service avec les assiettes, les pièces de couvert et les récipients à boire, nécessaires à une alimentation classique, qui comprend une portion de plateau (1) avec au moins une auge façonnée (8) et un rabat (2) relié de façon pivotable à l'auge (8), **caractérisé en ce que** le rabat (2) est constitué d'un capot (14) recouvrant l'auge (8) dans sa position terminale rabattue, et d'un couvercle (13) recouvrant en partie la portion de plateau (1), et **en ce que** le capot (14) du rabat (2) se trouve à l'état ouvert sous le dessous de l'auge (8).

2. Plateau de service selon la revendication 1, **caractérisé en ce que** l'auge (8) et le capot (14) recouvrant l'auge, présentent des sections transversales partiellement cylindriques de sorte qu'ils forment ensemble une poignée cylindrique à l'état rabattu.

3. Plateau de service selon la revendication 1, **caractérisé en ce que** le capot (14) possède un bord longitudinal extérieur qui se déplace sous le dessous de l'auge lors du relèvement et forme une butée, laquelle maintient le rabat (2) à l'horizontale dans la position terminale relevée.
